# EUROPÄISCHE PATENTSCHRIFT

(11) **EP 0 187 982 B1**
(45) Veröffentlichungstag und Bekanntmachung des Hinweises auf die Patenterteilung: **01.02.1989**
(21) Anmeldenummer: 85116238.8
(22) Anmeldetag: 19.12.1985
(51) Int. Cl.: B65H 18/28

(54) **Vorratsrolle für aus Kunststoffolie, Papier o.dgl. bestehende Schutzbezüge für Kraftfahrzeugsitze oder -bänke**
Storage reel for plastic film, paper or similar protective covering for motor car seats or benches
Bobine de stockage de housses protectrices en matière plastique, papier ou similaires pour sièges ou bancs de véhicules automobiles

(30) Priorität: 12.01.1985 DE 3500928
(43) Veröffentlichungstag der Anmeldung: 23.07.1986
(73) Patentinhaber: Horn-Plastik Theodor Horn KG, D-3578 Schwalmstadt (DE)
(72) Erfinder: Horn geb. Paul, Stephanie, D-3578 Schwalmstadt-Treysa (DE)
(74) Vertreter: Patentanwälte Rehberg + Hüppe

(56) Entgegenhaltungen:
- DE-B- 1 630 878
- DE-U- 8 023 722
- FR-A- 2 409 727
- GB-A- 2 052 450

## Beschreibung

Die Erfindung betrifft eine Vorratsrolle für insbesondere aus Kunststoffolie bestehende Schutzbezüge für Kraftfahrzeugsitze oder -bänke gemäß dem Oberbegriff des Patentanspruchs 1, wie sie in Werkstätten oder Lagerräumen verwendet werden, um die Sitzpolsterungen vor Verunreinigungen-ader Beschädigungen während der Werkstattarbeiten zu schützen. Der einmalige Gebrauch solcher Schutzbezüge bedingteine große Lagerhaltung und die Verwendung von Vorratsrollen, wobei die einzelnen Sitzbezüge an einer längeren Materialbahn quer zu deren Längsrichtung aneinanderhängen und zwischen den einzelnen Schutzbezügen je eine Perforation vorgesehen ist, so daß sie ohne Schwierigkeit bei Bedarf von einer größeren Vorratsrolle abzutrennen sind. Im Bereich eines Randes der Materialbahn ist jeder Schutzbezug zur Bildung einer über die Rückenlehne hinwegzuziehenden Tasche umgeschlagen und die gesamte Materialbahn zu einer leicht zu handhabenden Vorratsrolle aufgewickelt. Der Nachteil solcher Vorratsrollen, wie sie beispielsweise in dem DE-U 80 23 722 beschrieben sind, besteht darin, daß nach dem Aufwickeln der Materialbahn an den Randbereichen eine verschieden große Wickelschichtbildung vorliegt, wodurch die Festigkeit und die Lager- und Transportfähigkeit der gesamten Vorratsrolle infrage gestellt bzw. die Anzahl solcher in einer Vorratsrolle aufzuwickelnden Sitzbezüge nur beschränkt ist.

Die GB-A-2 052 450 zeigt stapelbare Säcke, insbesondere Kreuzbodenventilsäcke aus Papier, die in ihren beiden Endbereichen oder auch nur in einem Endbereich durch die Vielzahl der für den Verschluß erforderlichen Materialbahnen erheblich aufbauen. Wenn solche Säcke übereinandergestapelt werden, ergibt sich eine ungleiche Stapelhöhe der Randbereiche im Vergleich zum Mittelbereich der Säcke, wo das Material lediglich zweilagig ist. Um eine gleiche Stapelhöhe über die Erstreckung der Säcke in Längsrichtung zu erzielen, wird der Mittelbereich jedes Sacks im Querschnitt S-förmig gefaltet, so daß in diesem Bereich die 6fache Materialbahnstärke vorhanden ist Wenn der Aufbau im Bereich des Sackbodens ebenfalls eine 6fache Materialstärke aufweist, lassen sich solche Säcke parallel zueinander stapeln und handhaben, was insbesondere für ein maschinelles Ergreifen und Verarbeiten, beispielsweise Befüllen, der Säcke nützlich ist.

Aufgabe der Erfindung ist es, aus einer großen Anzahl von durch Perforationen voneinander abtrennbaren Schutzbezügen eine in sich steife, robuste Vorratsrolle zu erstellen, ohne daß deren Handhabung und Lagerfähigkeit beeinträchtigt ist.

Dies wird erfindungsgemäß dadurch erreicht, daß die Materialbahn auch entlang des anderen Rands zwecks Bildung einer über die Sitzvorderkante hinwegzuziehenden Tasche umgeschlagen und die gesamte Materialbahn längsgefaltet ist, und daß die Wickelstärke der aus den aufgewickelten Schutzbezügen gebildeten Vorratsrolle durch Einschlagen einer Stützfalte oder Beifügen eines über die volle Länge der Materialbahn durchgehenden Beilagestreifens konstantgehalten ist. In Verbindung mit der Längsfaltung der Materialbahn und der Anordnung der Stützfalte oder eines Beilagestreifens ergibt sich eine kompakte, zumindest in ihren Randbereichen fest und gleich hoch gewickelte Vorratsrolle, die zugleich raumsparend gelagert und in einfacher Weise gehandhabt werden kann. Dabei weist die auf der Vorratsrolle aufgewickelte Materialbahn sowohl in dem Bereich, in dem die beiden Taschen übereinanderliegen als auch im Bereich der Längsfalte, wo die Stützfalte oder der Beilagestreifen angeordnet sind, gleiche Materialschichtenstärke bzw. Wickelstärke auf. Eine derart gewickelte Vorratsrolle hält allen bei der Handhabung und dem Transport auftretenden Beanspruchungen stand. Es entsteht eine straff gewickelte, kompakte Rolle aus einer großen Anzahl von Schutzbezügen, die beim Gebrauch in einfachster Weise von der Vorratsrolle abgetrennt werden können.

Zweckmäßigerweise wird die Stützfalte im Bereich neben der Längsfaltung der Materialbahn auf der der Sitzvorderkante zugekehrten Seite vorgesehen. Durch die Anordnung der Stützfalte verringert sich im übrigen zugleich vorteilhaft die Länge der-Vorratsrolle.

Ein Ausführungsbeispiel der Erfindung ist in der Zeichnung dargestellt und wird im Folgenden näher beschrieben. Es zeigen :
Figur 1 einen Querschnitt durch eine flachliegende Materialbahn nach der Bildung der Taschen der Schutzbezüge für Kraftfahrzeugsitze,
Figur 2 einen Querschnitt durch die Materialbahn nach Längsfaltung und Anbringung der Stützfalte,
Figur 3 eine perspektivische Ansicht der zu einer Vorratsrolle aufgewickelten Materialbahn und
Figur 4 einen Querschnitt durch eine längsgefaltete Materialbahn ohne Stützfalte.

Die Schutzbezüge sind aneinanderhängend aus einer Materialbahn 1 aus dünner Kunststoffolie gebildet, wobei sich die einzelnen Schutzbezüge quer zur Längsrichtung der Materialbahn 1 erstrecken und über je eine Perforation bildende Trennschweißnaht 6 miteinander lösbar verbunden sind. Jeder Schutzbezug, bzw. die Materialbahn 1 ist an den Rändern umgeschlagen, um auf diese Weise Taschen 2 und zu bilden, die neben der Trennschweißnaht 6 durch Schweißnähte 7 quer über die Materialbahn 1 hinweglaufen. Auf den einander zugekehrten Seiten sind die Taschen 2 und 3 offen, so daß jeder Schutzbezug mit der Tasche 2 über die Rückenlehne und mit der Tasche 3 über die Sitzvorderkante hinweggezogen werden kann. Die gesamte, aus zusammenhängenden Schutzbezügen gebildete Materialbahn 1 ist unter vorheriger Bildung einer Längsfaltung 5 zu einer Vorratsrolle 8 auf einen Kern 9 aufgewickelt. Bei Bedarf lassen sich durch Durchtrennen der Perforation der Trennschweißnaht 6 einzelne Schutzbezüge ohne Schwierigkeit abtrennen.

Da die verwendete Kunststoffolie außerordentlich dünn ist, lassen sich in einer Vorratsrolle 8 mehrere 100 Stück Schutzbezüge unterbringen. Wegen der verschiedenen Größe der an den Rändern der einzelnen Materialbahn vorgesehenen Taschen 2 und 3 ergibt sich, daß nach dem Umlegen der Längsfaltung 5 an dem einen Rand der Materialbahn 1 im Bereich der Tasche 3 vier Folienmaterialschichten übereinanderliegen und am anderen Rand der Materialbahn nur zwei Schichten, wie dies aus Figur 4 erkennbar ist. Beim Aufrollen von einigen 100 Schutzbezügen ist folglich die Vorratsrolle 8 an einem Rand (wo vier Folienmaterialschichten übereinanderliegen) in sich steif und straff gewickelt und am gegenüberliegenden Rand schlaff und locker, was die Handhabung und Lagerung solcher Vorratsrollen stark behindern würde. Deshalb ist an der fraglichen Seite der Materialbahn 1 eine Stützfalte 4 eingeschlagen, so daß also nunmehr an beiden Längsrändern der gesamten Materialbahn 1 die Kunststoffolie jeweils 4fach liegt und die Vorratsrolle 8 mit einer an beiden Rändern straffen Wicklung aufgerollt ist. Statt des Einschlagens der Stützfalte 4 kann natürlich auch bei einem Verzicht auf die Stützfalte ein sich über die gesamte Länge der Materialbahn 1 erstreckender Beilagestreifen angebracht sein. Wichtig ist, daß mit Hilfe der Stützfalte 4 oder eines Beilagestreifens eine an beiden Rändern straffe und in sich steife Vorratsrolle 8 gebildet ist.

## Patentansprüche

1. Vorratsrolle für insbesondere aus Kunststofffolie bestehende Schutzbezüge für Kraftfahrzeugsitze oder -bänke, die, durch Perforationen voneinander abtrennbar, in einer längeren Materialbahn (1) quer zu deren Längsrichtung aneinanderhängen und jeweils an ihrem einen Rand zwecks Bildung einer über die Rückenlehne hinwegzuziehenden Tasche (2) umgeschlagen sind, und wobei die gesamte Materialbahn (1) zu der Vorratsrolle (8) aufgewickelt ist, dadurch gekennzeichnet, daß die Materialbahn (1) auch entlang des anderen Rands zwecks Bildung einer über die Sitzvorderkante hinwegzuziehenden Tasche (3) umgeschlagen und die gesamte Materialbahn (1) längsgefaltet ist, und daß die Wickeistärke der aus den aufgewickelten Schutzbezügen gebildeten Vorratsrolle (8) durch Einschlagen einer Stützfalte (4) oder Beifügen eines über die volle Länge der Materialbahn (1) durchgehenden Beilagestreifens konstant gehalten ist.

2. Vorratsrolle nach Anspruch 1, dadurch gekennzeichnet, daß die Stützfalte (4) im Bereich neben der Längsfaltung (5) der Materialbahn (1) auf der der Sitzvorderkante zugekehrten Seite vorgesehen ist.

## Claims

1. Storage reel for protective covers, consisting in particular of synthetic material film, for motor vehicle seats or benches, which covers are sever- able one from the other by perforations, are contiguous transversely to their longitudinal direction in a longer material web (1) and are each turned over at their one edge for the purpose of the formation of a pocket (2) to be drawn over the back rest, and wherein the entire material web (1) is wound up to form the storage reel (8), characterised thereby, that the material web (1) is turned over also along the other edge for the purpose of the formation of a pocket (3) to be drawn over the front edge of the seat and the entire material web (1) is folded longitudinally and that the winding thickness of the storage reel (8), which is formed of the reeled protective covers, is kept constant through turning-in of a support fold (4) or through inclusion of an enclosure strip which is continuous over the full length of the material web (1).

2. Storage weel according to claim 1, characterised thereby, that the support fold (4) is provided on the side facing the front edge of the seat and in the region beside the longitudinal fold (5) of the material web (1).

## Revendications

1. Rouleau de stockage de housses protectrices, en particulier en matière plastique, pour sièges ou bancs de véhicules automobiles, qui sont attachées entre elles dans le sens transversal d'une assez longue feuille de matériau (1) en étant détachables les unes des autres grâce à des perforations, et qui sont repliées dans chaque cas sur un de leurs bords en vue de former une poche (2) destinée à être tirée sur le dossier, l'ensemble de la feuille de matériau (1) étant enroulé pour former un rouleau de stockage (8), caractérisé par le fait que la feuille de matériau (1) est également repliée le long de l'autre bord en vue de former une poche (3) destinée à être tirée sur le bord avant de la partie d'assise du siège, et l'ensemble de la feuille de matériau (1) est repliée, et que l'épaisseur d'enroulement du rouleau de stockage (8) formé par les housses de protection enroulée est maintenue constante grâce à la création d'un pli d'appui (4) ou bien grâce à l'introduction d'une bande formant une couche intermédiaire qui s'étend sur toute la longueur de la feuille de matériau (1).

2. Rouleau de stockage selon la revendication 1, caractérisé par le fait que le pli d'appui (4) est prévu dans la zone située à côté du pli longitudinal (5) de la feuille de matériau (1), du côté dirigé vers le bord avant de l'assise du siège.
